# EUROPÄISCHE PATENTSCHRIFT

(11) **EP 0 169 489 B1**
(45) Veröffentlichungstag und Bekanntmachung des Hinweises auf die Patenterteilung: **06.04.1988**
(21) Anmeldenummer: 85108922.7
(22) Anmeldetag: 17.07.1985
(51) Int. Cl.: B42C 1/00, B65H 39/115, B65H 45/18, B65H 29/60, B65H 29/68

(54) **Vorrichtung zum Falzen und Weiterverarbeiten von Druckexemplaren**
Device for folding and processing prints
Dispositif pour plier et transformer des imprimés

(30) Priorität: 26.07.1984 DE 3427570
(43) Veröffentlichungstag der Anmeldung: 29.01.1986
(73) Patentinhaber: M.A.N.-ROLAND Druckmaschinen Aktiengesellschaft, 63012 Offenbach (DE)
(72) Erfinder: Petersen, Godber, D-8900 Augsburg 1 (DE)

(56) Entgegenhaltungen:
- EP-A- 0 054 963
- EP-A- 0 057 156
- DE-A- 1 002 005
- GB-A- 1 593 493

## Beschreibung

Die Erfindung betrifft eine Vorrichtung zum Falzen und Weiterverarbeiten von Druckexemplaren, die über Schneideinrichtungen mittels Bandtransportsystemen einer oder mehreren Falzeinheiten zugeführt werden, wonach die Falzprodukte zusammengetragen und/oder ausgelegt werden.

Aus dem Fachbuch "Atlas des Zeitungs- und Illustrationsdruckes", Polygraph-Verlag, von Alexander Braun, ist es bereits bekannt, in Druckmaschinen bedruckte Druckträgerbahnen mittels rotierender Elemente, wie Falzmesserzylinder, Falzklappenzylinder und Sammelzylinder, nach vorausgegangenem Zuschnitt zu falzen, zusammenzutragen und weiterzuverarbeiten, beispielsweise über Schaufelräder auszulegen (siehe hierzu beispielsweise Seiten 78 ff.). Aus Seite 85 desselben Fachbuches ist es auch bereits bekannt, zwischen einem Walzenpaar Bogen oder Bogenpakete zur Erzeugung eines Falzes hindurchzustoßen. All diese bekannten Vorrichtungen weisen den Nachteil auf, daß die Falzaggregate mit Maschinengeschwindigkeit betrieben werden müssen. Mit zunehmender Steigerung der Druckleistung, also höher werdender Maschinengeschwindigkeit ergeben sich somit Probleme bei proportionaler Geschwindigkeitssteigerung der Falzaggregate.

Aufgabe der Erfindung ist es, eine Vorrichtung zum Falzen und Weiterverarbeiten von Druckexemplaren aufzuzeigen, bei der trotz zunehmender Geschwindigkeit von Druckmaschinen mit relativ niedriger Geschwindigkeitngefalzt werden kann, wobei auch eine individuelle Zusammenführung der zu verarbeitenden Druckträgerbahnen, ggf. unter Einfügung von Prospekten und ähnlichem, und eine einfache, den einzelnen Erfordernissen angepaßte Weiterverarbeitung mit den gefalzten Produkten möglich sein soll. Diese Aufgabe wird durch die Anwendung der Merkmale des kennzeichnenden Teils des Anspruchs 1 gelöst. Weiterbildungen der Erfindung ergeben sich aus den Unteransprüchen sowie aus der Beschreibung in Verbindung mit den Zeichnungen. In diesen zeigen jeweils schematisch:
Fig. 1 eine Gesamtdarstellung der erfindungsgemäßen Vorrichtung zum Falzen und Weiterverarbeiten,
Fig. 2 detailliertere Ansichten der Falz- und Sammeltische gemäß Fig. 1,
Fig. 3 eine Anordnung zum Falzen und Zusammentragen von Produkten zur Erzeugung von Zeitschriften oder Büchern,
Fig. 4 eine in Fig. 1 verwendete vorteilhafte Verzögerungsstufe und
Fig. 5 bis 7 vorteilhafte Weinchenausbildungen, die in der Vorrichtung gemäß Fig. 1 verwendet werden.

Wie eingangs bereits erwähnt, arbeiten die allgemein bekannten Falzapparate für Rotationsdruckmaschinen mit voller Maschinengeschwindigkeit. Um die Falzprodukte auslegen zu können, mußten diese deshalb abgebremst werden. Die im Falzapparat häufig durchzuführenden Arbeitsgänge, wie Sammeln und Heften, mußten ebenfalls bei voller Maschinengeschwindigkeit, d.h. mit der Geschwindigkeit der aus der Druckmaschine herausgeführten Bahn, erfolgen. Mit steigender Laufgeschwindigkeit der modernen Druckmaschinen war es somit erforderlich, proportional die Geschwindigkeiten der Falzapparate zu erhöhen, was zunehmend schwieriger beherrschbar war. Hinzu kommt, daß die in den Falzapparaten bzw. an deren Ausgängen gebildeten Schuppenströme für die Weiterverarbeitung zu Zeitschriften oder Büchern nicht ideal war. Es konnten beispielsweise nur beschränkte Seitenzahlen verarbeitet werden, wofür vorwiegend physikalische Gründe beim Falzvorgang verantwortlich sind. Deshalb wurden bisher die ausgelegten Falzprodukte zunächst gebündelt und gespeichert, um später mit anderen in gleicher oder ähnlicher Weise hergestellten Falzprodukten, ggf. unter Einfügung von Beilagen oder unter Anbringung von Umschlägen, zum fertigen Exemplar verarbeitet zu werden. Es versteht sich, daß dieser Weiterverarbeitungsvorgang sehr aufwendig und zeitraubend war. Die gefalzten Produkte mußten aufgeblättert und zusammengetragen, geheftet und beschnitten werden. Die Aggregate, die dies bewerkstelligten, arbeiteten mit wesentlich geringerer Geschwindigkeit als die Druckmaschine und der dieser nachgeschaltete Falzapparat, so daß eine große Anzahl gleichartiger Vorrichtungen eingesetzt werden mußte, um keine Engpässe entstehen zu lassen. Die im nachfolgenden beschriebene Vorrichtung bietet den Vorteil einer sogenannten "Inline-Fertigung", das heißt der Produktion quasi von der bedruckten Papierrolle bis zum Endprodukt, das heißt einer fertigen Zeitschrift oder einem Buch.

Gemäß Fig. 1 werden Druckträgerbahnen 1a, 1 b über Zugwalzenpaare 2a bis 4a jeweils einem der Schneidzylinderpaare 5a, 5b zugeführt, in denen die Druckträgerbahnen 1a, 1b quergeschnitten werden, wonach sie sogenannte Abreißwalzenpaare 6a, 6b durchlaufen. Vorzugsweise erfahren die zugeschnittenen Falzprodukte, im nachfolgenden Bogen 7a, 8a bzw. 7b, 8b genannt, eine gewisse Voreilung, so daß sie auf Abstand gebracht werden. Dazu wird vorzugsweise das nachgeschaltete Aggregat einschließlich Schneidzylinderpaaren 5a, 5b mit einem individuell steuerbaren Einzelantreib versehen, so daß dieser immer mit einer geringen Voreilung, bezogen auf die Druckträgerbahnen 1a, 1b, läuft. Die Geschwindigkeit der Druckträgerbahnen 1a, 1 wird durch die Umfangsgeschwindigkeiten der vorangehenden, hier nicht gezeigten, Formzylinder in den Druckwerken bestimmt. Da das Schneidzylinderpaar 5 die Bogen im Takt abschneidet, muß die Voreilung so gering als möglich gehalten werden. Bei Verwendung eines umfangvariablen Schneidzylinderpaares können die Schneidbalken 9a, 9b sowie die zugehörigen Nutenbalken 10a, 10b jeweils radial zum Mittelpunkt der Zylinder hin verändert werden. Es versteht sich, daß in diesem Fall gleichzeitig der Umfang und der Mittelpunktabstand der Zylinder entsprechend zueinander verändert werden müssen.

Die Bögen 8a, 7a, 8b, 7b werden durch Walzen 11 a, 11 b umgelenkt und anschließend einer ersten Bogenweiche 12 zugeführt, die die Bögen so trennt, daß beispielsweise immer Bogen 7a nach oben, Bogen 8a nach unten gelangt. Da nun der Abstand zwischen den Bogen auf das Doppelte anwächst, kann die erste Abbremsung in den Abbremsstufen 13 bzw. 14 erfolgen. Ein Ausführungsbeispiel einer solchen Abbremsstufe wird später ausführlicher beschrieben. Der Bogenlauf erfolgt nun getrennt weiter, 7a oben, 8a unten, über Walzen 15 bzw. 16, Weichen 17 bzw. 18 und schließlich Walzen 19 und 20 bzw. 21 und 22 abermals zu Weichen 23 bzw. 24, wo eine nochmalige Aufsplittung, verbunden mit einer erneuten Abstandsvergrößerung mit anschließender Abbremsung in Stufen 25 bis 28, erfolgt. Der gleiche Vorgang wiederholt sich nach Passieren von Walzen 29 bis 32 in Weichen 33 bis 36 und Bremsstufen 37a bis 37h noch einmal, bis die Bogen schließlich auf Falztische 38a bis 38h gelangen, denen Sammeltische 39a bis 39h nachgeschaltet sind.

Von einer Rolle 40, deren Bahnen von einem Schneidzylinderpaar 41 getrennt und in den Abreißwalzen 42 als Bogen beschleunigt werden, sind über die Weiche 43 Umschläge bzw. Einlagen zuführbar, desgleichen erfolgt von einer Rolle 44 über ein Schneidzylinderpaar 45, Abreißwalzen 46 und einer Weiche 47 die Zuführung von Beilagen.

Im folgenden soll nun ein Sammel- und Falzvorgang beschrieben werden, bei dem die Bogen 7a bis 8b gesammelt und mit Umschlag und Beilage versehen werden. Bei der Walze 11 a werden beispielsweise Bogen 7a und Bogen 7b zusammengelegt und durch die Weichen 12 von den Bogen 8a mit 8b so getrennt, daß die Bogen 7a, 7b nach oben gelangen, die Bogen 8a, 8b nach unten. Die Weiche 17 ist so geschaltet, daß nacheinander 4 Bogenpakete 7a, 7b auf die Falztische 38a bis 38d gelangen, während ebenfalls über die Weiche 18 vier Pakete 8a, 8b auf die Falztische 38e bis 38h gebracht werden. Gleichzeitig können dem Paket aus den Bogen 7a, 7b von der Rolle 40 über Weichen 43 und 18 bei der Walze 19 Umschläge und von der Rolle 44 über Weiche 48 bei der Walze 20 Beilagen zugeführt werden. Das gesamte Paket, bestehend aus dem Umschlag, den Bogen 7a, 7b und der Beilage, wird nun auf den Falztischen 38a bis 38d gefalzt und unmittelbar danach den Sammeltischen 39a bis 39d in offenem Zustand zugeführt. Die Pakete 8a, 8b sind inzwischen ebenfalls auf den Falztischen 38e bis 38h gefalzt worden und kommen auf die Sammeltische 39e bis 39h. Die Sammeltische 39e bis 39h heften bei Bedarf unmittelbar nach Übernahme der Bogen 8a, 8b das gesamte Paket und geben es nacheinander ab. Jetzt werden die Weichen 17 und 18 so geschaltet, daß die Bogen 7a, 7b nach unten der Walze 22 und die Bogen 8a, 8b nach oben der Walze 20 zugeführt werden. Die Weiche 43 führt dann die Umschläge ebenfalls der Walze 22 und die Weiche 48 führt die Beilagen der Walze 22 zu. Das gesamte Paket, bestehend aus Umschlag, Bogen 7a, 7b und Beilage, gelangt nun auf die Falztische 38e bis 38h und von dort nach der Falzung wieder auf die inzwischen leeren Sammeltische 39e bis 39h. Desgleichen sind die Bogen 8a, 8b auf die Falztische 38a bis 38d gelangt, von wo sie nach der Falzung auf die Sammeltische 39a bis 39d transportiert werden, auf denen bereits das gefalzte Paket aus Umschlag, Bogen 7a, 7b und Beilage geöffnet liegt. Nun erfolgt das Heften mit anschließender Auslage.

Fig. 2 zeigt eine vergrößerte Ansicht mit Draufsicht entlang der Linie I-I von den Falz- und Sammeltischen. Wie im Zusammenhang mit Fig. 1 beschrieben, gelangt ein Bogenpaket 49 auf den Falztisch 38 und wird hier sofort durch verstellbare und gesteuerte Anschläge 50 ausgerichtet.

Dabei übernehmen beispielsweise die greiferförmigen Anschläge 50a und 50d in einer gesteuerten Auf- und Abwärtsbewegung das Produkt, während die Anschläge 50b und 50c das auf dem Falztisch liegende Exemplar festhalten Bevor die Anschläge 50a und 50d den Bogen fest auf den Falztisch 38 drücken, schieben ebenfalls greiferförmige Anschläge 51a bis 51 d in einer ebenfalls wechselseitig gesteuerten Bewegung den Bogen an die Anschläge 50a bis 50d, wobei auch die Anschläge 52a bis 52d in einer gesteuerten Bewegung parallel zur Falzmitte die seitliche Führung übernehmen. Da das Exemplar aus einzelnen Blättern besteht, die gegebenenfalls zueinander ausgerichtet werden müssen, wird es durch das Gegeneinanderfahren der Anschläge 50, 51 leicht nach oben vom Falztisch 38 weg verwölbt. Ein Falzmesser 53 übernimmt dann beim Falzvorgang einen Teil der Ausrichtarbeit. Der Falztisch kann durch Vibrieren diesen Vorgang unterstützen. Auf dem Falztisch 38 können nur soviele Bogen gesammelt werden, wie ein einwandfreier Falzvorgang es zuläßt. Beim Falzen halten die greiferförmigen Anschläge 50a bis 50d die Bogen fest, während das Falzmesser 53 das Exemplar 49 in einer gesteuerten Abwärtsbewegung in die Falzklappe 54 stößt, die durch eine kurze schnelle Schließbewegung einen Falzkniff bildet. Das Exemplar bleibt also beim Falzvorgang geöffnet Nachdem Falzklappe und Falzmesser es freigegeben haben, wird es vom Greiferarm 55 in der gestrichelt gezeichneten Stellung übernommen und auf den Sammeltisch 39 gezogen, wobei es greiferähnliche Anschläge 56a bis 56d, 57a bis 57d und 58a bis 58d in derselben Weise übernehmen und ausrichten wie beim Falztisch 38 beschrieben. In der in Fig. 2 gezeigten Einrichtung kann der Greiferarm 55 bei der Rückwärtsbewegung in die gestrichelte Stellung ebenfalls vom Falztisch 38 ein vorgefalztes Exemplar 60 über den Sammeltisch 39 ziehen. Der Sammeltisch 39 übernimmt so viele vorgefalzte Exemplare 49, 60, wie zur Herstellung des Fertigexemplars erforderlich sind. Nach Abschluß dieses Vorganges kann das gesammelte Exemplar durch Heftköpfe 61a und 61 b und Heftschließer 62a und 62b geheftet werden. Dazu fahren die Heftköpfe 61 a und 61 b in die Falzmitte, um nach erfolgter Heftung wieder wegzuschwenken. Unmittelbar danach stößt ein Falzmesser 63 das Exemplar in Aufnehmerzungen 64a bis 64c. Haben die Aufnehmerzungen beispielsweise, wie in Fig. 2 gezeigt, vier Kammern, so können bis zu vier Fertigexemplare durch taktmäßiges Vorrücken der Zungen 64 in Pfeilrichtung übernommen werden. Sie werden dann gemeinsam von dem Greifer 65, wie in Fig. 2 im Schnitt entlang der Linie 11-11 gezeigt wird, seitlich herausgezogen und weiteren hier nicht gezeigten Transportanlagen bekannter Bauart zugeführt.

Eine jede der vier Kammern der in Fig. 2 gezeigten Aufnahmezungen 64a bis 64c kann ein mit entsprechender Seitenzahl ausgestattetes Falzprodukt 66 enthalten. Wird dabei auf die Heftung verzichtet, ergibt bei entsprechendem Format die Summe aus allen vier Kammern ein gesammeltes Exemplar 67, das auf Buchstärke angewachsen ist. Es wird ebenfalls komplett vom Greifer 65 übernommen und, wie später gezeigt, weiteren Bearbeitungsstationen bis zum fertigen Buch zugeführt. Zum Zwecke der Buchproduktion kann das Schneidzylinderpaar 5a der Fig. 1 jeweils am Umfang mit zwei Schneidbalken 9a und Nutenbalken 10a versehen werden, um kleinere Abschnittslängen für die kleineren Buchformate zu bekommen. Zu diesem Zweck sind sämtliche Anschläge 50a bis 50d, 51 a bis 51 d, 52a bis 52d, 56a bis 56d, 57a bis 57d, und 58a bis 58d an den Falz- und Sammeltischen ebenfalls auf die jeweilige Formatgröße einstellbar.

Fig. 3 zeigt eine Draufsicht auf eine komplette Buch- und Zeitschriftenproduktionsanlage. Von beispielsweise vier Druckwerksreihen 68a bis 68d kommen vier bedruckte Druckträgerbahnen 74 bis 77, die jeweils auf die gleiche Art verarbeitet werden, wie anhand der Fig. 1 beschrieben. Dabei sind insgesamt vier komplette Einheiten nach Fig. 1 jeweils in den Bereichen von der Bahn 74 bis zum Sammeltisch 39, von der Bahn 75 zum Sammeltisch 71, von der Bahn 76 zum Sammeltisch 69 und von der Bahn 77 zum Sammeltisch 72 an beiden Maschinenwänden 78 und 79 einseitig gelagert aufgehängt und damit von Laufstegen 80 und 81 aus jederzeit zugänglich. Wie Fig. 3 weiter zeigt, sind von Bahnspeicherrollen 82 bis 85 Umschläge bzw. Beilagen auf den durch Richtungspfeile angezeigten Wegen auf die Falztische 38, 59, 70, 73 einschleusbar. Alternativ könnten bereits gefalzte Exemplare von den Stapeln 86 bis 89 eingeschleust werden. Selbstverständlich könnten statt der Druckwerke 68a bis 68d auch Speicherrollen Verwendung finden, z. B. zuvor bedruckte und auf den Rollen gespeicherte Druckträgerbahnen. Jede Speicherrolle 82 bis 85 erhält, wie in Fig. 1 an den Rollen 40 und 44 bereits angedeutet, ein zugehöriges Schneidzylinderpaar und ein zugehöriges Abreißwalzenpaar, das die abgeschnitten Bogen auf die jeweilige Einschleusgeschwindigkeit bringt. Mit einer Anlage nach Fig. 3 könnten sowohl Zeitschriften als auch Bücher produziert werden. Die gefalzten und bei Bedarf gehefteten Exemplare verlassen entweder unmittelbar die Sammeltische 39, 69, 71 und 72 in jeweils den Pfeilrichtungen 90, 91, 92 und 93 oder sie werden von Sammeltisch zu Sammeltisch weitergereicht wie es die Pfeilrichtungen in Fig. 3 zeigen. So können beispielsweise die vorgefalzten Exemplare in noch offenem Zustand von den Sammeltischen 71 nach 39 und von 72 nach 69 gelangen, dann die auf dem Tisch 69 gesammelten auf den Tisch 39, wo sie in der in Fig. 2 gezeigten Weise in die Aufnahmezungen 64a bis 64c gelangen. Dieser Bogentransport ist aber bei größeren Seitenzahlen auch im geschlossenen Zustand direkt auf der Ebene der Aufnahmezungen 64 (Fig. 2) möglich. Jeder der Sammeltische 39, 69, 71 und 72 besitzt ja unterhalb der Tischebene Aufnahmezungen, von denen aus die geschlossenen Exemplare mit einem Greifer, ähnlich dem Greifer 65 in Fig. 2, von 71 nach 39 und von 72 nach 69 gelangen können. Die Exemplarpakete unterhalb der Tische 39 und 69 werden dann von Greifern 65, Fig. 2, in die Pfeiltransportrichtung 90 bzw. 92 gebracht, wobei die Exemplare von 92 auf 90 gebracht und hier zusammengefaßt werden können. Es ist also grundsätzlich je nach Bedarf der Bogentransport im offenen Zustand innerhalb der Sammeltischebene oder im geschlossenen Zustand innerhalb der Aufnahmezungenebene möglich.

Wie in Fig. 3 weiterhin gezeigt, gelangen die Exemplarpakete in Pfeilrichtung 90 über eine Frässtation in eine Leimstation 95, wo sie mit Umschlägen 96 zu fertigen Büchern verarbeitet werden können.

Die Leistungsfähigkeit einer Anlage nach Fig. 1 bzw. ersichtlich ist, nur von der Anzahl der Falz-und Sammeltische ab. Sie kann beliebig erweitert werden. Bei einer Anzahl nach Fig. 1 von acht Falz- und Sammeltischen kann die Bogengeschwindigkeit unmittelbar vor den Falztischen auf 1/8 der Bahngeschwindigkeit des Einlaufstranges reduziert werden. Die Falz-, Sammel- und Heftbewegungen finden also bei wesentlich geringeren Geschwindigkeiten statt.

Fig. 4 zeigt einen Schnitt entlang der Linie 111-111 durch eine der zahlreichen Abbremsstationen innerhalb der Bandleitung, beispielsweise die Station 13 der Fig. 1. Die Bandleitung mit der Geschwindigkeit V, besteht aus zehn Bändern 97 im oberen Teil und zehn Bändern 98 im unteren Teil, desgleichen die Bandleitung mit der Geschwindigkeit V₂ aus zehn Bändern 99 im oberen und zehn Bändern 100 im unteren Teil. Zwischen diesen beiden Bandleitungen liegt eine Bandleitung mit variabler Geschwindigkeit, bestehend z. B. aus zehn Bändern 101 im oberen und zehn Bändern 102 im unteren Teil. Gelagert sind die Bandleitungen in den Tragarmen 103 bis 110, die die Wälzlager 111 der Spindeln 112 bis 115 aufnehmen. Jede der zwei Spindeln 112 und 113 trägt abwechselnd eine mit ihr fest verbundene Rolle 116 und eine auf ihr über das Wälzlager 117 gelagerten Rolle 118, während jede der zwei Spindeln 114 und 115 ebenfalls abwechselnd eine mit ihr fest verbundene Rolle 119 und eine auf einem Freilauf 120 gelagerte Rolle 121 trägt. Die Zwischenbandleitung, bestehend aus den Bändern 101 und 102, kann nun jede Geschwindigkeit, die zwischen V, und V₂ liegt, annehmen. Ist sie auf V₂ abgesunken, wird sie über Freiläufe 120 von Wellen 115 und 114 angetrieben, die wiederum über die Rolle 115 von den Bändern 99 und 100 mit V₂ angetrieben werden. Andererseits lassen die Wälzlager 117 keine Mitnahme mit der Geschwindigkeit V, der Bänder 97 und 98 zu. Wird ein Bogen in den Bändern 97 und 98 mit der Geschwindigkeit V, transportiert und gelangt in den Bereich der Scheiben 116 und 118, so werden die Bänder 101 und 102 durch den Reibschluß des Papiers am Umfang der Rolle 118 beschleunigt. Der Bogen wird nur so lange mit der Geschwindigkeit V, weitertransportiert, bis sein Ende die Rollen 116 und 118 passiert hat. Dann nimmt durch Reibung und Luftwiderstand die Geschwindigkeit allmählich ab. Ist sie auf V₂ herabgesunken, werden die Bänder 101 und 102 über die Freiläufe 120 angetrieben. Spätestens ist das beim Erreichen der Rollen 119 und 121 der Fall, wo der Reibschluß am Umfang der Rollen 121 die Geschwindigkeit an die der fest angetriebenen Bänder 99 und 100 angleicht. Aufgrund der fortwährenden Beschleunigung und Abbremsung der Zwischenbandleitung sollte diese ein möglichst geringes Maß an Trägheitsmoment besitzen und eine leichtgängige Lagerung aufweisen. Die Rollen 118 und 121 sind deshalb vorteilhaft z. B. in Kunststoff auszuführen. Durch diese Art der Bogenabbremsung ist gewährleistet, daß der Bogen überall zwischen den Bändern eingespannt ist und nicht in bisheriger Weise schwimmend zwischen Bandleitungen unterschiedlicher Geschwindigkeit transportiert wird. Anhand der Fig. 5 bis 7 seien kurz noch einige vorteilhafte, z. T. neuartige Bauformen von Bogenweichen gezeigt. In Fig. 5 wird der aus der Bandleitung 122 kommende Bogen z. B. in bekannter Weise durch gesteuertes Auslenken der Zunge 123 in die eine oder andere Stellung in die Bandleitung 124 oder 125 gelenkt. In Fig. 6 geschieht dieses Auslenken in neuartiger Weise durch Luftdüsen 126 und 127, die den Bogen abwechselnd durch ihren Luftstrahl an die gegenüberliegende Bandleitung pressen, d.h. die Düsen 126 gegen die Bandleitung 128 oder die Düsen 127 gegen die Bandleitung 129, so daß sie zum Weitertransport in das das nachfolgende Bändermaul 130 bzw. 131 gelangen. Die in Form von Rohren mit Öffnungen versehenen Düsen 126 bzw. 127 sitzen beispielsweise auf feststehenden Walzen 132 oder 133. Erstere sind in Pfeilrichtung taktförmig zum Bogen rotierend, wobei sie die Schlitze 134 und 135 in den Luftzuführungsrohren 136 und 137 mit ihren Öffnungen überstreichen und damit gesteuert den Luftaustritt freigeben.

In Fig. 7 wird der Bogenanfang ebenfalls in neuartiger Weise wechselweise durch mit Zahnriemen 138 und 139 fest verbundenen Nocken 140 bzw. 141 in den Spalt zwischen den Bändern 142 oder 143 einerseits und der feststehenden Leitzunge 144 andererseits eingeführt und zusammen mit den Bändern 142 und 143 in das Bändermaul 145 bzw. 146 transportiert.

## Patentansprüche

1. Vorrichtung zum Falzen und Weiterverarbeiten von Druckexemplaren, die über Schneideinrichtungen mittels Bandtransportsystemen einer oder mehreren Falzeinheiten zugeführt werden, wonach die Falzprodukte zusammengetragen und/oder ausgelegt werden, dadurch gekennzeichnet, daß hinter den Schneideinheiten (5a , 5b, 41, 45) Weichen (12, 17, 18, 43, 48, 23, 24, 33, 34, 35, 36) angeordnet sind, zwischen und hinter denen Bremsstufen (13, 14, 25 bis 28; 37a bis 37h) eineingefügt sind, daß die verzögerten und über Weichen geführten, zu falzenden Exemplare (7a, 7b, 8a, 8b) auf einen von mehreren Falztischen (38a bis 38h) transportierbar sind, auf denen sie durch Vorrichtungen (50a bis 50d) ausgerichtet und fixiert und durch jeweils ein oberhalb des Falztisches (z. B. 38a) angeordnetes Falzmesser (53) in eine unterhalb des Falztisches (38a) angeordnete, kurzzeitig schließbare Falzklappe zur Erzeugung des Falzes stoßbar sind, wonach durch weitere Transportvorrichtungen (55) die gefalzten Exemplare (z. B. 49) jeweils auf einen Sammeltisch (z. B. 39a) gezogen werden, auf den mehrere vorgefalzte Exemplare (z. B. 60) von anderen Falztischen (z. B. 49) falzgleich gefördert werden, daß die Falzexemplare (49, 60) durch ein oberhalb des Sammeltisches (39) angeordnetes Falzmesser (63) in unterhalb des Sammeltisches (39) angeordnete, bewegbare Aufnahmebehälter (64a bis 64c) geschoben werden.

2. Vorrichtung nach Anspruch 1, dadurch gekennzeichnet, daß die bewegbaren Aufnahmebehälter (64a bis 64c) unterhalb der Sammeltische (39) zur Aufnahme weiterer gesammelter Falzexemplare (49, 60) bewegbar sind.

3. Vorrichtung nach Anspruch 1 oder 2, dadurch gekennzeichnet, daß unterhalb der Sammeltische (39) Heftköpfe (61 a, 61 b) und oberhalb der Sammeltische (39) Heftschließer (62a, 62b) angeordnet sind, und daß die Heftköpfe (61 a, 61 b) kurzzeitig in die Falzlinie bewegbar sind.

4. Vorrichtung nach einem der vorangehenden Ansprüche, dadurch gekennzeichnet, daß mehrere Sammeltische (39) hintereinander und nebeneinander angeordnet sind, denen jeweils über eine Seite von benachbarten Falztischen (38, 59) gefalzte Exemplare (49, 60) zuführbar sind, die unterhalb der Sammeltische (39) geradlinig oder rechtwinklig dazu weiteren Sammeltischen (39) oder einer Heft- und/oder Klebestation (94 bis 96) zuführbar sind.

5. Vorrichtung nach einem der vorangehenden Ansprüche, dadurch gekennzeichnet, daß die Bremsstufen (z. B. 13) ein unteres und oberes Bandsystem (101, 102) mit variabler Geschwindigkeit umfaßt, das zwischen einem mit höherer Geschwindigkeit in V, laufenden Bandsystem (97, 98) und einem mit niedrigerer Geschwindigkeit (V₂) angeordneten Bandsystem (99, 100) angeordnet ist, wobei das mit variabler Geschwindigkeit laufende Bandsystem (101, 102) jeweils über Freiläufe (120, 117, 118) auf Achsen (112, 115) geführt ist, auf denen auch die mit höherer Geschwindigkeit (V₁) und niedrigerer Geschwindigkeit (V₂) laufenden Bandsysteme (97, 98; 99, 100) schlupffrei geführt werden.

6. Vorrichtung nach einem der vorangehenden Ansprüche, dadurch gekennzeichnet, daß die Weichen (z. B. 12) jeweils über feststehende Zungen (144) durch an beidseitig der Transportbahn angeordneten, umlaufenden Bandsystemen (138, 139) befestigten Ablenkvorrich tungen (140, 141) aufgeteilt werden.

7. Vorrichtung nach einem der vorangehenden Ansprüche 1 bis 5, dadurch gekennzeichnet, daß die Weichen (Fig. 6) beidseitig des Falzproduktweges angeordnete Blasdüsen (134, 135) umfassen, die diese in eine von zwei Bandleitungen (130, 131) ablenken und die jeweils aus einem feststehenden Innenrohr (136, 137) bestehen, an dem durch ein rotierendes Außenrohr (133, 132) mit Öffnungen (126, 127) zyklisch Blasluftöffnungen (134, 135) abdeckbar sind.

## Claims

1. Device for folding and processing printed copies, which are conveyed over cutting devices by means of conveyor belt systems to one or several folding units, after which the folded products are gathered up and/or laid out, characterised in that behind the cutting units (5a, 5b, 41, 45) diverters (12, 17, 18, 43, 48, 23, 24, 33, 34, 35, 36) are arranged, between and behind which braking stages (13, 14, 25 to 28; 37a to 37h) are inserted, in that the delayed copies (7a, 7b, 8a, 8b) guided over diverters and still to be folded can be transported to one of several folding tables (38a to 38h), on which they are aligned and fixed by devices (50a to 50d) and can be pushed respectively by one folding blade (53) arranged above the folding table (e.g. 38a) into a folding jaw arranged below the folding table (38a) and which can be closed for a short time, to produce the fold, after which the folded copies (e.g. 49) are drawn by means of further transport devices (55) respectively to a collecting table (e.g. 39a) onto which several prefolded copies (e.g. 60) from other folding tables (e.g. 49) are conveyed with the same fold, in that the folded copies (49, 60) are pushed by a folding blade (63) arranged above the collecting table (39) into movable receiving containers (64a to 64c) arranged below the collecting table (39).

2. Device according to claim 1, characterised in that the movable receiving containers (64a to 64c) can be moved below the collecting tables (39) to receive further collected folded copies (49, 60).

3. Device according to claim 1 or 2, characterised in that below the collecting tables (39) stitching heads (61 a, 61 b) are arranged, and above the collecting tables (39) stitch sealers (62a, 62b) are arranged, and in that the stitching heads (61 a, 61 b) can be moved for a short time into the folding direction.

4. Device according to one of the preceding claims, characterised in that several collecting tables (39) are arranged one behind the other and next to each other, to which respectively folded copies (49, 60) can be conveyed over one side of adjacent folding tables (38, 59), which copies can be conveyed below the collecting tables (39) in a straight line or at right angles thereto to further collecting tables (39) or to a stitching- and/or gluing point (94 to 96).

5. Device according to one of the preceding claims, characterised in that the braking stages (e.g. 13) incorporate a lower and an upper belt system (101, 102) with variable speed, which is arranged between a belt system (97, 98) running at a higher speed in V₁ and a belt system (99, 100) running at a lower speed (V₂) whereby the belt system (101, 102) running with variable speed is guided respectively over free-wheels (120, 117, 118) on shafts (112, 115), to which the belt systems (97, 98; 99, 100) running at higher speed (V₁) and lower speed (V₂) are also conveyed without slipping.

6. Device according to one of the preceding claims characterised in that the diverters (e.g. 12) are divided respectively by means of fixed tongues (144) by deflecting devices (140, 141) secured on circulating belt systems (138, 139) arranged on both sides of the transport path.

7. Device according to one of the preceding claims 1 to 5, characterised in that the diverters (Fig. 6) incorporate blast nozzles (134, 135) arranged on both sides of the folded product path, which nozzles deflect these into one of two belt lines (130, 131) and which respectively comprise a fixed inner tube (136, 137) on which blast apertures (134, 135) can be cyclically covered by a rotating outer tube (133, 132) with apertures (126, 127).

## Revendications

1. Dispositif pour plier et transformer des exemplaires imprimés qui sont acheminés, par l'intermédiaire de dispositifs de coupe et au moyen de dispositifs transporteurs à courroies, à une ou plusieurs unité(s) de pliage, après quoi les produits pliés sont regroupés et/ou sortis, caractérisé en ce que, en aval des unités de coupe (5a, 5b, 41, 45) sont agencés des aiguillages (12, 17, 18, 43, 48, 23, 24, 33, 34, 35, 36), entre et en aval desquels sont intercalés des étages de freinage (13, 14, 25 à 28; 37a à 37h), en ce que les exemplaires (7a, 7b, 8a, 8b) décélérés et guidés par l'intermédiaire d'aiguillages, peuvent être transportés sur l'une de plusieurs tables de pliage (38a à 38h) sur lesquelles ils sont orientés et immobilisés par des dispositifs (50a à 50b) et peuvent être poussés, chacun par un couteau de pliage (53) disposé au-dessus de la table de pliage (par exemple, 38a) dans un volet de pliage, disposé au-dessous de la table de pliage (38a) et qui peut se fermer brièvement, pour la formation du pli, après quoi les exemplaires pliés (par exemple, 49) sont attirés par d'autres dispositifs transporteurs (55), dans chaque cas sur une table d'assemblage (par exemple, 39a) sur laquelle plusieurs exemplaires préalablement pliés (par exemple, 60) peuvent être acheminés avec le pli en coïncidence en provenance d'autres tables de pliage (par exemple, 49), et en ce que les exemplaires pliés (49, 60) sont poussés, par un couteau de pliage (63) agencé au-dessus de la table d'assemblage (39), dans des récipients récepteurs mobiles (64a à 64c) disposés au-dessous de la table d'assemblage (39).

2. Dispositif selon la revendication 1, caractérisé en ce que les récipients récepteurs mobiles (64a à 64c) peuvent se déplacer au-dessous des tables d'assemblage (39) pour recevoir d'autres exemplaires pliés assemblés (49, 60).

3. Dispositif selon la revendication 1 ou 2, caractérisé en ce qu'au-dessous des tables d'assemblage (39), sont agencées des têtes d'agrafage (61 a, 61 b) tandis qu'au-dessus des tables d'assemblage (39) , sont agencés des organes de fermeture d'agrafage (62a, 62b) et en ce que les têtes d'agrafage (61 a, 61 b) peuvent être amenées dans la ligne de pliage pendant un temps court.

4. Dispositif selon l'une des revendications précédentes, caractérisé en ce que plusieurs tables d'assemblage (39) sont disposées les unes à la suite des autres et les unes à côté des autres, des exemplaires pliés (49, 60) pouvant être acheminés dans chaque cas à ces tables par un côté en provenance de tables de pliage (38, 59) adjacentes, ces exemplaires pouvant être acheminés au-dessous des tables d'assemblage (39), en ligne droite ou perpendiculairement à ces tables, à d'autres tables d'assemblage (39) ou à un poste d'agrafage et/ou de collage (94 à 96).

5. Dispositif selon l'une des revendications précédentes, caractérisé en ce que les étages de freinage (par exemple, 13) comprennent un ensemble de courroies supérieur et un ensemble de courroies inférieur (101, 102) à vitesse variable, qui sont agencés entre un ensemble de courroies (97, 98) qui circule à une vitesse élevée (V,) et un ensemble de courroies (99, 100) qui circule à une vitesse inférieure (V₂), l'ensemble de courroies (101, 102) qui circule à une vitesse variable, embrassant, avec interposition de roues libres (120, 117, 118), des axes (112, 115) sur lesquels sont aussi montés sans glissement, les ensembles de courroies (97, 98; 99, 100) qui circulent à une vitesse plus élevée (Vₗ) et à une vitesse plus basse (V₂).

6. Dispositif selon l'une des revendications précédentes, caractérisé en ce que chaque aiguillage (par exemple, 12) est divisé, par l'intermédiaire de languettes fixes (144), par des dispositifs de déviation (140, 141) fixés à des ensembles de courroies (138, 139) circulant en circuit fermé et agencés des deux côtés du couloir de transport.

7. Dispositif selon l'une des revendications 1 à 5, caractérisé en ce que les aiguillages (figure 6) comprennent des buses de soufflage (134, 135) disposées des deux côtés du trajet des produits pliés, qui dévient ces produits vers l'un des deux transporteurs à courroies (130, 131) et qui sont constituées chacune par un tube intérieur fixe (136, 137) sur lequel des ouvertures de soufflage d'air (134, 135) peuvent être recouvertes cycliquement par un tube extérieur tournant (133. 132) muni d'ouvertures (126,127).
